# EUROPÄISCHE PATENTANMELDUNG

(11) **EP 1 705 033 A1**
(43) Veröffentlichungstag der Anmeldung: **27.09.2006**
(21) Anmeldenummer: 05006501.0
(22) Anmeldetag: 24.03.2005
(51) Int. Cl.: B44B 5/00, A44C 21/00, A44C 3/00

(54) **Münzen und/oder Medaillen aus Iridium sowie Verfahren zu ihrer Herstellung**

(71) Anmelder: Reischauer GmbH, 55743 Idar-Oberstein (DE); Numistrade GmbH & Co. KG, 66955 Pirmasens (DE)
(72) Erfinder: Wagner, Gerd, Dr., 55743 Idar-Oberstein (DE)
(74) Vertreter: Tergau & Pohl Patentanwälte

(57) **Zusammenfassung**

Die Erfindung betrifft Münzen und/oder Medaillen sowie ein Verfahren zu ihrer Herstellung, wobei Iridium als Werkstoff verwendet wird.

## Beschreibung

Die Erfindung betrifft Münzen und/oder Medaillen sowie ein Verfahren zu ihrer Herstellung.

Münzen und/oder Medaillen aus Edelmetall wie z. B. Silber und Gold sind grundsätzlich seit langem bekannt und erfreuen sich großer Beliebtheit. Auch die zu ihrer Herstellung erforderlichen Verfahren sind grundsätzlich bekannt.

Der Erfindung liegt die Aufgabe zugrunde, die bekannten, für Medaillen und Münzen üblicherweise verwendeten Werkstoffe durch mindestens einen anderen Werkstoff zu ersetzen, der den Münzen und Medaillen einen annähernd gleichwertigen Metallwert verleiht. Zur Lösung dieser Aufgabe sieht die Erfindung vor, dass als Werkstoff Iridium verwendet wird.

Iridium ist ebenso wie Silber und Gold ein chemisches Element und gehört in die Gruppe der Platinmetalle. Sein Schmelzpunkt liegt bei 2454 °C. Es besitzt eine Dichte von 22,65 und ist somit das dichteste aller Edelmetalle. Iridium ist silberweiß sowie sehr hart und spröde. Es wird von keiner Säure angegriffen.

Zur Verwendung als Werkstoff für Münzen und/oder Medaillen eignet sich Iridium überraschenderweise trotz seiner grundsätzlich bekannten sehr hohen Dichte und Sprödigkeit, wenn die Herstellung durch Prägen und/oder Fräsen eines Rohlings erfolgt. Die Herstellung des Rohlings wiederum kann mit Hilfe von Blechhaabzeug und/oder durch eine vorhergehende, pulvermetallurgische Verarbeitung geschehen.

Der Rohling wird durch Stanzen, Erodieren oder Schneiden aus dem Blechhalbzeug gewonnen.

Bei der Herstellung des Rohlings durch pulvermetallurgische Verarbeitung wird das Iridiumpulver gepresst und/oder gesintert und anschließend durch Hippen, d. h. durch isostatisches Pressen im heißen Zustand bzw. mit Hitze und gleichmäßigem Druck, fertiggestellt.

Das Prägen der Rohlinge erfolgt mit Hilfe von grundsätzlich bekannten Stempeln und zweckmäßigerweise mit Arbeitsdrücken unter Verwendung einer Presse mit einem Arbeitsdruck bis ca. 360 Tonnen.

Auch ist eine Herstellung durch Fräsen z. B. mit Hilfe einer CNC-gesteuerten Fräsmaschine möglich.

Der Anteil an Iridium soll im Werkstoff mindestens 99 % betragen.

## Patentansprüche

1. Verfahren zum Herstellen von Münzen und/oder Medaillen,
**gekennzeichnet durch**
die Verwendung von Iridium als Werkstoff.

2. Verfahren nach Anspruch 1,
**dadurch gekennzeichnet, dass**
Iridium mit einem Anteil von mindestens 99 % verwendet wird.

3. Verfahren nach Anspruch 1,
**dadurch gekennzeichnet, dass**
die Herstellung von Münzen und/oder Medaillen durch Prägen und/oder Fräsen eines Rohlings erfolgt.

4. Verfahren nach Anspruch 3,
**dadurch gekennzeichnet, dass**
die Herstellung des Rohlings aus einem Blechhalbzeug und/oder durch pulvermetallurgische Verarbeitung erfolgt.

5. Verfahren nach Anspruch 3,
**dadurch gekennzeichnet, dass**
die Herstellung des Rohlings aus einem Blechhalbzeug durch Stanzen und/oder durch Schneiden und/oder durch Erodieren erfolgt.

6. Verfahren nach einem der vorhergehenden Ansprüche,
**dadurch gekennzeichnet, dass**
die Herstellung des Rohlings durch pulvermetallurgische Verarbeitung mittels Pressen und/oder Sintern von Pulver und anschließendem Hippen erfolgt.

7. Verfahren nach einem der vorhergehenden Ansprüche,
**dadurch gekennzeichnet, dass**
das Prägen mit Hilfe von Stempeln und einer Presse und einem Arbeitsdruck bis ca. 360 Tonnen erfolgt.

8. Verfahren nach einem der vorhergehenden Ansprüche,
**dadurch gekennzeichnet, dass**
das Fräsen mit Hilfe einer CNC-gesteuerten Fräsmaschine erfolgt.

9. Münze und/oder Medaille aus einem Werkstoff mit mindestens einem hohen Anteil an Iridium.

10. Münze und/oder Medaille nach Anspruch 9 mit einem Werkstoffanteil von Iridium von mindestens 99 %.
